# EUROPÄISCHE PATENTSCHRIFT

(11) **EP 0 525 306 B1**
(45) Veröffentlichungstag und Bekanntmachung des Hinweises auf die Patenterteilung: **19.07.1995**
(21) Anmeldenummer: 92107259.1
(22) Anmeldetag: 29.04.1992
(51) Int. Cl.: A63B 23/04

(54) **Bodenfitnessgerät mit variablen Tritthöhen**
Adjustable stepping structure for aerobic exercises
Structures à gradins reglable pour exercices aerobiques

(30) Priorität: 20.07.1991 DE 9108940 U
(43) Veröffentlichungstag der Anmeldung: 03.02.1993
(73) Patentinhaber: WERNER PFITZENMEIER VERWALTUNGS GmbH, 68723 Schwetzingen (DE)
(72) Erfinder: Pfitzenmeier, Werner, W-6830 Schwetzingen (DE)
(74) Vertreter: Ratzel, Gerhard, Dr.

(56) Entgegenhaltungen:
- WO-A-91/04767
- US-A- 4 198 044
- US-A- 4 340 218
- US-A- 4 492 376

## Beschreibung

Die Erfindung betrifft ein Bodenfitnessgerät mit variablen Tritthöhen.

Die bekannten Boden-Fitnessgeräte, auch "Step's" genannt, sind einfache mit den Füßen betretbare Geräte aus Holz oder Kunststoff. Marktüblich sind einteilige und mehrteilige Ausführungen. Die einteiligen Geräte bestehen in der Regel aus einem länglichen, kastenförmigen Trittbrett mit schrägen Seitenwänden und der oberen Trittfläche mit einem Gummibelag. Ihre Höhe ist nicht verstellbar. Bei den mehrteiligen Geräten fungiert das zuvor beschriebene Trittbrett als Oberteil, welches zusätzlich auf kleineren Unterteilen, praktisch nach einem Baukastensystem aufgebaut werden kann, um verschiedene Tritthöhen zu erreichen. Die Unterteile werden jeweils unter dem Trittbrett im Bereich der Stirnseiten angeordnet. Werden an beiden Stirnseiten gleichviele Unterteile angeordnet, so erhält man eine waagerechte Höhenverstellung. Bei beiderseits in unterschiedlicher Anzahl angeordneten Unterteilen erhält das Trittbrett eine geneigte Anordnung in Richtung der Längsachse. Diese Geräte bieten den Vorteil, daß neben der waagerechten Höhenverstellung auch variable Neigunswinkel in Verbindung mit variablen Tritthöhen in ein Fitnessprogramm eingebaut werden können.

Bei waagerechtem Aufbau bieten die mehrteiligen Geräte praktisch ausreichende Sicherheit gegen Kippen durch Tritt auf den Kantenbereich an den Längs- oder Stirnseiten. Bei geneigtem Aufbau zeigt sich jedoch mit zunehmender Neigung auch zunehmende Unsicherheit gegen Kantentritt. Insbesondere wenn die erhöht gelegene Stirnseite betreten wird ensteht ein erhebliches Kippmoment mit Unfallrisiko, ebenso beim Tritt auf die Längskanten.

Ursache hierfür ist daer Verlust der Zentrierung zwischen Trittbrett und Unterteil, die bei zunehmend geneigter Anordnung analog verloren geht. Ferner zeigen die Trittbretter bei geneigter Anordnung einen Trend zum Abwärtsrutschen.

Die herkömmlichen mehrteiligen Boden-Fitnessgeräte sind praktisch rein statische Aufbaueinheiten mit variablen Höhen- und Neigungsmöglichkeiten für relativ einseitige Fitnessübungen.

Aus der WO 91/04767 ist ein Boden-Fitnessgrät bekannt, das aus einem Trittbrett besteht, welches mehreren übereinander angeordneten, gleichförmigen Unterbauteilen aufliegt und von diesen getragen wird. Die Unterbauteile sind an Ober- und Unterseite mit korrespondierenden Rastmitteln versehen, die dazu dienen, zwei oder mehrere Unterbauteile teleskopartig übereinander zu stapeln und durch Formschluß miteinander zu verbinden. An der Unterseite des Trittbretts sind entsprechende Rastmittel ausgebildet, um das Trittbrett an den Unterbauteile zu befestigen. Bei dem beschriebenen Trittbrett kann der Abstand zum Boden über die Zahl der übereinandergestapelten Unterbauteile variiert werden. Eine geneigte Anordnung des Trittbretts ist jedoch nicht vorgesehen und mit den beschriebenen, im wesentlichen kastenförmigen Unterbauteilen auch nicht ohne unfallträchtigen Stabilitätsverlust möglich.

In der US 4 492 376 ist ein Bodenfitnessgerät mit einer Sitz- bzw. Liegefläche für den Benutzer und daran angeordneten pflockförmigen Haltelementen bekannt. Die Haltepflöcke sind dazu vorgesehen, elastische Bänder zu verankern und gegen eine einwirkende Zugkraft durch den Benutzer zu halten. Die Sitz- bzw. Liegefläche dient in erster Linie zur Verankerung der Haltepflöcke und zur Unterstützung ihrer Haltefunktion und in zweiter Linie als Unterlage für den Benutzer.

Aufgabe der Erfindung ist es, ein vielseitig anwendbares Boden-Fitnessgerät zu schaffen, welches bei jeder Anordnung eine kippsichere Lage bietet, den dynamischen Geräteeinsatz ermöglicht und auch für das Arm-Rumpf-Training geeignet ist.

Diese Aufgabe löst ein Boden-Fitnessgerät gemäß des vorgeschlagenen Anspruchs 1.

Besondere Weiterbildungen der Erfindung sind in den Unteransprüchen gekennzeichnet.

Die Erfindung soll gewährleisten, daß die Anwendung des Fitnessgerätes in allen Aufbaupositionen (waagerecht, geneigt und als Wippe) eine gute Benutzungssicherheit gegen unbeabsichtigtes Kippen oder Wegrutschen des Trittbretts bietet. Diese Sicherheit wird erreicht durch die bogenförmigen Auflageflächen zwischen den Unterbauteilen und dem Trittbrett, welche auch bei verschiedenen Neigungslagen stets formschlüssig miteinander im Eingriff bleiben.

Nach besonders bevorzugten Weiterbildungen der Erfindung ist es erfindungsgemäß ermöglicht den Aufbau als Wippe mit dynamischen Benutzungseffekt für stehend, knieend oder sitzend ausgeführte Balance-Fitnessübungen, wie sie beispielsweise im Ausbildungsprogramm von Ballett- und Mannequinschulen zu finden sind. In dieser Aufbauposition ist das Fitnessgerät auch gut als Kinderspielzeug verwendbar, wobei besonders auch kleinere Kinder die Wippe wegen ihrer niedrigen Bauhöhe gefahrlos zum Spielen benutzen können.

Um ein abgerundetes Fitnessprogram absolvieren zu können, ist die Erfindung weiterhin mit Haltezapfen zur Aufnahme von Expanderbändern ausgestattet. Bei dieser Anwendung wurde auch an die Rekonvalenszenz von Körperschäden gedacht, zumal durch Einhängen von Expanderbändern mit zunehmender Zugkraft die gewünschte Leistungssteigerung im Rehabilitierungs-Programm erreichbar ist.

Im folgenden Ausführungsbeispiel ist die Erfindung anhand der Figuren 1 bis 6 erläutert.

Es zeigen:
- Figur 1: ein Fitnessgerät in geneigter Aufbaulage.
- Figur 2: ein Fitnessgerät in Aufbaulage als Wippe.
- Figur 3: ein Trittbrett in Stirnseitenansicht.
- Figur 4: ein Unterbauteil in Längsseitenansicht.
- Figur 5: ein Unterbautell in Stirnseltenansicht.
- Figur 6: ein Detail der Haltevorrichtung mit eingehängtem Expanderband.

Das Boden-Fitnessgerät nach der Erfindung besteht aus dem üblichen länglichen oder quadratischen kastenförmigen oberen Trittbrett 1 mit schrägen Seitenwänden und den zugehörigen Unterbauteilen 2.

Das Trittbrett 1 ist auf seiner Oberseite in bekannter Weise mit einem Gummibelag versehen. An der Unterseite des Trittbretts 1 befinden sich je zwei Auflagekanten an den Stirnseiten 4 und an den Längsseiten 5. Wird das Trittbrett 1 ohne die Unterbauteile 2 benutzt, so ruht es mit den zwei stirnseitig angeordneten Auflagekanten 3 auf dem Boden. Es steht dann auf vier Füßen 6 aus rutschsicherem Material, die in üblicher Weise an den vier Ecken angeordnet sind. Die zwei Auflagekanten 11 der Längsseiten 5 sind etwas höher angeordnet. An den Auflagekanten 11 befinden sich nahe der Stirnseiten 4 je zwei bogenförmige Aussparungen 7 mit denen das Trittbrett 1 formschlüssig auf den Unterbauteilen 2 aufliegt. Diese Lagerstellen sind für die waagerechte und die geneigte Aufbaulage vorgesehen.

Zur Versteifung besitzt das Trittbrett 1 unterhalb der Trittfläche mehrere trägerartige Längsrippen 8. Diese besitzen numehr in der Mitte unter der Querachse weitere bogenförmige Aussparungen 9 zur Auflage bei Anordnung des Gerätes als Wippe gemäß Figur 2. Das Trittbrett 1 liegt dann auf dem oberen, kleineren, bogenförmigen Aufbau 10 des Unterbauteiles 2. Der kleinere, und tiefergreifende Radius an dieser Lagerstelle bewirkt eine für dynamische Beanspruchung bessere Zentrierung zwischen Trittbrett 1 und Unterbauteil 2. Die Auflageflächen 9 befinden sich im Rippenbereich, liegen also innerhalb unter dem Trittbrett 1. Sicherheit gegen seitliches Kippen wird in dieser Position durch die durchgezogenen unteren Kanten 11 der beiden Längsseiten 5 erreicht, die sich mit geringem Spiel über den zwei äußeren gewölbten Auflageflächen 12 der Unterbauteile 2 befinden und sich auf diesen abstützen können.

Ein Unterbauteil 2 hat eine rechteckige oder quadratische Form und steht auf vier Füßen 16, Fig. 4 und 5. Die Füße sind aus rutschfestem Material und nach bekannter Art unter den Ecken angeordnet. An der Oberseite des Unterbauteils 2 befinden sich vier Vertiefungen 17 welche genau über den Füßen 16 angeordnet sind und einerseits zur Aufnahme der Füße 16 eines weiteren aufgestapelten Unterbauteiles 2 dienen. Die Unterbauteile 2 bleiben stets in waagerechter Lage. Die Oberseite hat im Stirnseitenbereich bogenförmig nach oben gewölbte Auflageflächen 12. Zwischen diesen befindet sich in Richtung der Längsachse eine weitere, höhergelegene, durchgehende nach oben bogenförmig gewölbte obere Auflagefläche 10. Diese hat einen kleineren Bogenradius als die beiden äußereren Auflageflächen 12. Die beiden Stirnseiten 19 dienen als seitliche Anlage für das aufgelegte Trittbrett 1.

Das Unterbauteil 2 hat an der Unterseite eine rechteckige oder quadratische Öffnung zum Ineinanderfügen der Unterbauteile 2 beim Aufstapeln. Die Grundfläche des Unterbauteils 2 beteht aus zwei außen angeordneten waagerechten Auflageflächen 18, zwischen denen sie nach oben gewölbt verläuft. Die Geometrie der Grundfläche entspricht der Geometrie der über ihr angeordneten Auflagefläche. Über dieser ist noch die bereits beschriebene obere Auflagefläche 10 angeordnet.

Das Trittbrett 1 hat unten an seinen vier Seiten zum Boden hin offene Ausnehmungen 13, in denen nach unten gerichtete Zapfen 14 gemäß Figur 1 und 3 sitzen. An den unteren freien Enden der Zapfen 14 befinden sich aufgesetzte Köpfe 15 aus Kunststoff oder Gummi. Die Zapfen 14 dienen zum Einhängen von Expanderbändern, die Köpfe 15 zur Sicherung gegen unbeabsichtigtes Lösen der Expanderbänder.

Die Unterkanten 11 an den Längsseiten des Trittbretts 1 sind höher angeordnet als die Unterkanten 3 der Stirnseiten, so daß sich bei Bodenlage unter ihnen ein Freiraum befindet. Durch den Freiraum kann ein Expanderband unter dem Kopf 15 des Zapfens 14 zum Einhängen oder Lösen hindurch geschoben werden, ohne dabei das Trittbrett 1 anheben zu müssen. An den Stirnseiten 4 sind die Zapfen 14 zu diesem Zweck etwas höher gesetzt.

Figur 6 zeigt eine Vergrößerung des Retentionselementes. Dieses ist in diesem Ausführungsbeispiel als ein, in einer Ausnehmung 13 nach unten ragender Zapfen 14 mit einem Kopf 15 ausgebildet. Da der Kopf 15 den Durchmesser bzw. die Abmessung des Zapfens 14 überragt, kann hier beispielsweise ein Expanderband 20 retentionssicher eingehängt werden, um die entsprechenden Übungen durchzuführen.

Darüber hinaus sei hier erwähnt, daß die Anordnung des Zapfens nur ein bevorzugtes Ausführungsbeispiel einer Haltevorrichtung ist und hier alle, äquivalente Anordnungen in Frage kommen können.

### Bezugszeichenliste

- 1: Trittbrett
- 2: Unterbauteile
- 3: Auflagekanten
- 4: Stirnseiten
- 5: Längsseiten
- 6: Füße von 1
- 7: Aussparung
- 8: Längsrippen
- 9: Aussparung
- 10: Aufbau von 2
- 11: untere Kanten von 5
- 12: gewölbte Auflageflächen von 2
- 13: offene Ausnehmungen von 1
- 14: Zapfen
- 15: Kopf von 14
- 16: Füße von 2
- 17: Vertiefungen in 2
- 18: waagrechte Auflagefläche von 2
- 19: Stirnseiten vom 10
- 20: Expanderbänder
- 21: Tritt-Sitz-Liegeflächen
- 22: Hohlraum

## Patentansprüche

1. Boden-Fitnessgerät mit variablen Tritthöhen, bestehend aus einem oberen Trittbrett (1), dem zum Zwecke der Lageerhöhung und/oder der Neigungsanordnung mehrere Unterbauteile (2) zuordbar sind, dadurch gekennzeichnet,
daß das Trittbrett (1) an den Enden der Längsseiten (5) mit bogenförmig ausgesparten Lagerflächen (7) versehen ist, die mit den Auflageflächen (12) der Unterbauteile (2) jeweils eine formschlüssige Lageeinheit bilden, und daß am Trittbrett (1) mindestens eine, mit einem weiteren Körpertrainingsgerät korrespondierende Haltevorrichtung angeordnet ist.

2. Bodenfitnessgerät nach Anspruch 1,
dadurch gekennzeichnet,
daß die Haltevorrichtung als Zapfen (14) ausgebildet ist.

3. Bodenfitnessgerät nach Anspruch 1 bis 2,
dadurch gekennzeichnet,
daß dem Trittbrett (1) als Körpertrainingsgerät Expanderbänder (20) zugeordnet sind.

4. Bodenfitnessgerät nach Anspruch 1 und einem der vorhergehenden Ansprüche,
dadurch gekennzeichnet,
daß die Unterbauteile (2) untereinander und gegenüber dem Trittbrett (1) adaptationsförmig ausgebildet sind.

5. Bodenfitnessgerät nach Anspruch 1 bis 4,
dadurch gekennzeichnet,
daß das Trittbrett (1) aus einer, vom Boden mittels Längsseiten (5) und Stirnseiten (4) beabstandeten Tritt-, Sitz- bzw. Liegefläche (21) besteht.

6. Bodenfitnessgerät nach Anspruch 5,
dadurch gekennzeichnet,
daß durch die Anordnung der Stirn- (4) und Längsseiten (5) ein nach unten offener Hohlraum (22) gebildet ist.

7. Bodenfitnessgerät nach Anspruch 1 bis 6,
dadurch gekennzeichnet,
daß sich unter der Mitte des Trittbretts (1) in Richtung der Querachse, bogenförmig ausgesparte Lagerflächen (9) befinden, die mit der Auflagerfläche (10) der Unterbauteile (2) eine formschlüssige Lagerstelle bilden, und daß die beiden Unterkanten (11) im mittleren Bereich im Zusammenhang mit den Lagerflächen (9) durchgehend verlaufen.

8. Bodenfitnessgerät nach Anspruch 1 bis 7,
dadurch gekennzeichnet,
daß die Unterbauteile (2) an ihrer Oberseite zwei äußere, bogenförmig nach oben gewölbte Auflagerflächen (12) mit waagrechtem Seitenverlauf, und eine zwischen diesen liegende mittlere, ebenfalls bogenförmig nach oben gewölbte Auflagerfläche (10) aufweisen, wobei die mittlere Auflagerfläche (10) einen kleineren Radius als die äußeren Auflagerflächen (12) hat, und diese an Höhe überragt.

9. Bodenfitnessgerät nach Anspruch 1 bis 8,
dadurch gekennzeichnet,
daß sich unten an den Seiten des Trittbretts (1) nach unten offene Ausnehmungen (13) befinden, in denen jeweils ein Zapfen (14) sitzt, dessen freies Ende nach unten gerichtet ist, und an dessen freien Ende ein Kopf (15) befestigt ist.

## Claims

1. A floor fitness appliance with variable step heights, comprising an upper footboard (1) with which a plurality of base members (2) can be associated for the purpose of increasing height and/or inclination arrangement, characterised in that at the ends of the longitudinal sides (5) the footboard (1) is provided with arcuately recessed bearing surfaces (7) which form with the supporting surfaces (12) of the base members (2) a respective form-locking bearing unit, and in that at least one retaining device engaging with another body-training appliance is disposed on the footboard (1).

2. A floor fitness appliance according to Claim 1, characterised in that the retaining device is in the form of a peg (14).

3. A floor fitness appliance according to Claims 1 and 2, characterised in that expander straps (20) are associated with the footboard (1) as the body-training appliance.

4. A floor fitness appliance according to Claim 1 and any one of the preceding Claims, characterised in that the base members (2) are designed to be adaptable under one another and with respect to the footboard (1).

5. A floor fitness appliance according to Claims 1 to 4, characterised in that the footboard (1) comprises a stepping, seating or lying surface (21) spaced apart from the floor by means of longitudinal sides (5) and end faces (4).

6. A floor fitness appliance according to Claim 5, characterised in that a downwardly open cavity (22) is formed by the arrangement of the end faces (4) and longitudinal sides (5).

7. A floor fitness appliance according to Claims 1 to 6, characterised in that arcuately recessed bearing surfaces (9), which form with the support surface (10) of the base members (2) a form-locking bearing point, are disposed below the centre of the footboard (1) in the direction of the transverse axis, and in that the two lower edges (11) extend continuously in the central region in association with the bearing surfaces (9).

8. A floor fitness appliance according to Claims 1 to 7, characterised in that on their upper side the base members (2) have two outer, arcuately upwardly curved support surfaces (12) with a horizontal lateral course and a central, likewise arcuately upwardly curved support surface (10) disposed between them, wherein the central support surface (10) has a smaller radius than the outer support surfaces (12) and projects above them.

9. A floor fitness appliance according to Claims 1 to 8, characterised in that downwardly open recesses (13) are situated on the undersides of the footboard (1), in each of which recesses (13) is fitted a peg (14), the free end of which is downwardly directed and at the free end of which is secured a head (15).

## Revendications

1. Appareil de culture physique au sol comportant des hauteurs de marche variables, constitué par une planche supérieure formant marche (1), auquel peuvent être associés plusieurs composants inférieurs (2) permettant une position surélevée et/ou une disposition inclinée, caractérisé par le fait que la planche formant marche (1) est équipée, au niveau des extrémités des côtés longitudinaux (5), de surfaces d'appui (7) évidées avec une forme arquée et qui forme, avec les surfaces d'appui (12) des composants inférieurs (2), respectivement une unité de support selon une liaison par formes complémentaires et qu'au moins un dispositif de retenue, qui correspond à un autre appareil de culture physique, est disposé sur la planche formant marche (1).

2. Appareil de culture physique au sol selon la revendication 1, caractérisé en ce que le dispositif de retenue est agencé sous la forme d'un téton (14).

3. Appareil de culture physique au sol selon les revendications 1 et 2, caractérisé en ce que des bandes d'extenseur (20) sont associées, en tant qu'appareil de culture physique, à la planche formant marche (1).

4. Appareil de culture physique au sol selon la revendication 1 et l'une des revendications précédentes, caractérisé en ce que les composants inférieurs (2) sont agencés avec une forme permettant leur adaptation les uns au-dessous des autres et par rapport à la planche formant marche (1).

5. Appareil de culture physique au sol selon les revendications 1 à 4, caractérisé en ce que la planche formant marche (1) est constituée par une surface pour marcher, s'asseoir ou s'allonger (21), qui est maintenue à distance du sol au moyen de côtés longitudinaux (5) et de côtés frontaux (21).

6. Appareil de culture physique au sol selon la revendication 5, caractérisé en ce qu'une cavité ouverte vers le bas (22) est formée par la disposition des côtés frontaux (4) et des côtés longitudinaux (5).

7. Appareil de culture physique au sol selon les revendications 1 à 6, caractérisé en ce qu'au-dessous du centre de la planche formant marche (1) sont disposées, dans la direction de l'axe transversal, des surfaces de support (9) évidées avec une forme arquée, qui forment, avec la surface d'appui (10) des composants inférieurs (2) un point de support selon une liaison par formes complémentaires, et que les deux bords inférieurs (11) s'étendent continûment dans la zone médiane en liaison avec les surfaces de support (9).

8. Appareil de culture physique au sol selon les revendications 1 à 7, caractérisé en ce que les composants inférieurs (2) possèdent, sur leur face supérieure, deux surfaces extérieures d'appui (12) qui sont cintrées vers le haut avec une forme arquée et possèdent des côtés horizontaux, et une surface de support médiane (10), située entre ces surfaces d'appui et cintrées vers le haut également avec une forme arquée, la surface médiane d'appui (10) possédant un rayon inférieur aux surfaces extérieures d'appui (12) et faisant saillie en hauteur par rapport à ces dernières.

9. Appareil de culture physique au sol selon les revendications 1 à 8, caractérisé en ce que sur les côtés de la planche formant marche (1), au niveau de sa face inférieure, sont situés des évidements (13) qui sont ouverts vers le bas et dans lesquels prend appui respectivement un téton (14), dont l'extrémité libre est dirigée vers le bas et à l'extrémité libre duquel est fixée une tête (15).
